# EUROPÄISCHE PATENTSCHRIFT

(11) **EP 3 151 925 B1**
(45) Veröffentlichungstag und Bekanntmachung des Hinweises auf die Patenterteilung: **28.08.2019**
(21) Anmeldenummer: 15726976.2
(22) Anmeldetag: 05.06.2015
(51) Int. Cl.: A62B 35/00, A62B 1/08

(54) **VORRICHTUNG ZUR SICHERUNG EINER AN EINEM OBJEKT MIT MINDESTENS EINER SICHERHEITSSTEIGSPROSSE KLETTERNDEN PERSON, SYSTEM AUS EINER SOLCHEN VORRICHTUNG MIT EINER SICHERHEITSSTEIGSPROSSE UND VERFAHREN ZUR BEFESTIGUNG EINER SOLCHEN VORRICHTUNG**
DEVICE FOR SECURING A PERSON CLIMBING AN OBJECT COMPRISING AT LEAST ONE SAFETY CLIMBING RUNG, SYSTEM CONSISTING OF SUCH A DEVICE WITH A SAFETY CLIMBING RUNG, AND METHOD FOR FASTENING SUCH A DEVICE
DISPOSITIF DE SÉCURISATION D'UNE PERSONNE ESCALADANT UN OBJET COMPRENANT AU MOINS UN CROISILLON DE SÉCURITÉ, SYSTÈME COMPOSÉ D'UN TEL DISPOSITIF AVEC CROISILLON DE SÉCURITÉ ET PROCÉDÉ DE FIXATION D'UN TEL DISPOSITIF

(30) Priorität: 05.06.2014 DE 102014107992
(43) Veröffentlichungstag der Anmeldung: 12.04.2017
(73) Patentinhaber: Böttcher, Andrea, 08527 Plauen (DE)
(72) Erfinder: BAUM, Christoph, 08527 Plauen (DE)
(74) Vertreter: Freischem & Partner Patentanwälte mbB
(86) Internationale Anmeldenummer: PCT/EP2015/062586
(87) Internationale Veröffentlichungsnummer: WO 2015/185725

(56) Entgegenhaltungen:
- EP-A1- 0 028 041
- WO-A1-03/039681
- WO-A1-2012/004033

## Beschreibung

Die Erfindung betrifft eine Vorrichtung zur Sicherung einer an einem Objekt mit mindestens einer Sicherheitssteigsprosse kletternden Person, ein System aus einer solchen Vorrichtung mit einer Sicherheitssteigsprosse und ein Verfahren zur Befestigung einer solchen Vorrichtung, insbesondere an Strommasten mit Sicherheitssteigsprossen.

Mit Sicherheitssteigsprossen sind insbesondere die in EP 577 587 B1 beschriebenen Steigsprossen mit Einhängeöse gemeint. Es handelt sich dabei um Steigbolzen mit einer an einem äußeren Ende ausgebildeten Einhängeöse, die zur Aufnahme eines Sicherungsseiles dient. Solche Steigbolzen sind in dem aktuell gültigen Regelwerk der Deutschen Gesetzlichen Unfallversicherung (DGUV) gemäß DGUV Regel 103-005 (früher: BGR 140) als Steigbolzen mit Sicherheitseinrichtung bezeichnet. In der Praxis und gemäß der Patentschrift EP 577 587 B1 sind derartige Einhängeösen durch einen wendelförmig abgebogenen Endbereich einer zylindrischen Stange gebildet. Der wendeiförmige Bereich erstreckt sich üblicherweise um 270° bis 450°. Derartige Steigbolzen werden üblicherweise einstückig aus zylindrischen Stählstäben mit einem Durchmesser zwischen 16 mm und 30 mm, insbesondere zwischen 20 mm und 28 mm, hergestellt. Die Höhe der Einhängeösen beträgt üblicherweise das 2-4fache des Durchmessers und liegt somit häufig zwischen 32 mm und 120 mm. Der Innendurchmesser der Einhängeösen liegt üblicherweise zwischen 16 mm und 30 mm, insbesondere zwischen 20 mm und 26 mm.

Hinsichtlich Vorrichtungen zur Aufstiegssicherung wird insbesondere vollumfänglich auf die DE 10 2010 031 208 A1, verwiesen, die auch als Patentfamilienmitglied WO 2012/004033 A1 publiziert worden ist, wobei letzte Publikation als nächstliegender Stand der Technik gesehen wird. In dieser Druckschrift wird ausführlich eine Vorrichtung zur Aufstiegsicherung beschrieben, wie sie beim Besteigen von hohen Strukturen mit Sicherheitssteigsprossen bevorzugt zum Einsatz kommt. Die in DE 10 2010 031 208 A1 beschriebenen Merkmale sollen allesamt auch Bestandteil dieser Offenbarung sein, insbesondere auch dann, wenn auf diese Merkmale im Folgenden nicht noch einmal explizit Bezug genommen wird. Sämtliche in DE 10 2010 031 208 A1 beschriebenen Merkmale sind mit den im Folgenden beschriebenen Merkmalen einzeln und in Kombination kombinierbar.

Der Erfindung liegt die Aufgabe zugrunde, eine Vorrichtung zur Sicherung einer an einem Objekt mit mindestens einer Sicherheitssteigsprosse kletternden Person, ein System aus einer solchen Vorrichtung und einer Sicherheitssteigsprosse sowie ein Verfahren zur Befestigung einer Vorrichtung zur Aufstiegssicherung an einer Struktur mit Sicherheitssteigsprosse zur Verfügung zu stellen, die eine unkomplizierte und zugleich besonders sichere Befestigung der Vorrichtung an der Struktur ermöglichen.

Die Lösung der Aufgabe erfolgt erfindungsgemäß mit den Merkmalen der unabhängigen Ansprüche. Vorteilhafte Weiterbildungen der Erfindung sind in den abhängigen Ansprüchen beschrieben.

Eine erfindungsgemäße Vorrichtung zur Sicherung einer an einem Objekt mit mindestens einer Sicherheitssteigsprosse kletternden Person mit einem von der kletternden Person mitzuführenden losen Seil, wobei die Sicherheitssteigsprosse ein Steigbolzen mit Einhängeöse ist, umfasst:
a) mindestens ein Haltemittel zum Fixieren der Vorrichtung an dem Objekt in einer vorgegebenen Position,
b) eine konstruktive Gestaltung, die es ermöglicht, das Seil von unten in die in der vorgegebenen Position fixierte Vorrichtung einzuführen und nach oben herauszuführen,
c) einen Mechanismus, der eine automatische Blockierung des Seils bewirkt, wenn die Geschwindigkeit des Seils durch die Vorrichtung einen vorgegebenen Grenzwert überschreitet, wobei
d) als Haltemittel mindestens ein Fixierdorn mit mindestens einem freien Ende zur Vorfixierung der Vorrichtung an der Einhängeöse durch mindestens teilweises Einführen des freien Endes in die Einhängeöse vorgesehen, wobei der als Haltemittel dienende Fixierdorn an seinem freien Ende quer zu seiner Erstreckungsrichtung ein Außenmaß von maximal 30 mm aufweist und/oder
e) als Haltemittel eine in einem Halteabschnitt ausgebildete, an die Aufnahme der Einhängeöse angepasste Fixieröffnung zur mindestens teilweisen Aufnahme der Einhängeöse vorgesehen ist, wobei die als Haltemittel dienende Fixieröffnung eine im Querschnitt c-förmige Form aufweist und wobei als zusätzliches Haltemittel mindestens eine Öffnung an dem Fixierdorn und/oder an einem anderen Element der Vorrichtung ausgebildet oder angeordnet ist.

Hinsichtlich des Merkmals e) ist es nicht zwingend erforderlich, aber bevorzugt, wenn der Halteabschnitt mit Fixieröffnung so gestaltet ist, dass eine relative Anordnung zwischen dem Halteabschnitt und einer Einhängeöse existiert, die eine Vorfixierung der Vorrichtung an der Einhängeöse ermöglicht. Der in Merkmal c) beschriebene Mechanismus kann insbesondere dadurch erzielt werden, dass eine erste Seilumlenkung vorgesehen ist, mittels welcher das in der Vorrichtung einzuführende Seil auf einer gekrümmten Bahn durch die Vorrichtung hindurchführbar ist, wobei die erste Seilumlenkung eine Umlenkrolle mit einer Fliehkraftbremse ist. Bei einer erfindungsgemäßen Vorrichtung ist in diesem Fall vorzugsweise eine mindestens zweite Seilumlenkung (z.B. eine einfach Umlenkrolle) vorgesehen, mittels welcher das aus der Vorrichtung austretende Seil ein zweites Mal umgelenkt wird, so dass ein Seil von unten eintretend mittels der ersten Umlenkung nach unten und mittels der zweiten Umlenkung wieder nach oben umgelenkt und aus der Vorrichtung herausführbar ist. Hinsichtlich weiterer Details einer erfindungsgemäßen Vorrichtung mit einer ersten Seilumlenkung und einer zweiten Seilumlenkung wird auf die DE 031 208 A1 verwiesen.

Eine erfindungsgemäße Vorrichtung hat unabhängig davon, ob wie vorstehend beschriebene Seilumlenkungen vorhanden sind, den Vorteil, dass sie auf einfache und sichere Art und Weise im Bereich einer Einhängeöse und zumindest teilweise an der Einhängeöse einer Sicherheitssteigsprosse befestigt werden kann. Besonders vorteilhaft ist es, wenn die Vorrichtung durch einfache relative Anordnung eines Haltemittels zu einer Einhängeöse bzw. einer Sicherheitssteigsprosse mit einer solchen Einhängeöse ohne weitere Handlungen vorfixiert ist. Eine solche Vorfixierung erfolgt vorzugsweise formschlüssig und/oder durch Ausnutzung der Schwerkraft. Im Falle eines Fixierdorns mit einem freien Ende, das auf eine Einhängeöse abgestimmt ist, kann der Fixierdorn zur Vorfixierung einfach von oben in eine Einhängeöse eingeführt werden. In diesem Fall ist es vorteilhaft, wenn sich im Bereich des Fixierdorns eine Auflagefläche befindet, die nach teilweiser oder vollständiger Einführung des Fixierdorns in die Einhängeöse mit der Einhängeöse zur Anlage kommt. Die erfindungsgemäße Vorrichtung ist in diesem Fall mit Hilfe des Fixierdorns in Querrichtung formschlüssig in der Einhängeöse festgelegt und in Hochrichtung schwerkraftbedingt vorfixiert.

In analoger Art und Weise kann als Haltemittel eine in einem Halteabschnitt ausgebildete, an die Aufnahme der Einhängeöse angepasste Fixieröffnung zur mindestens teilweisen Aufnahme der Einhängeöse vorgesehen sein. In diesem Fall wird die erfindungsgemäße Vorrichtung - ebenfalls vorzugsweise von oben - über eine Einhängeöse geführt bzw. "gestülpt". Auch in diesem Fall ist es vorteilhaft, wenn sich im Bereich der Fixieröffnung eine - sich vorzugsweise in Querrichtung erstreckende - Stützfläche anschließt, die nach vollständiger oder teilweiser Aufnahme der Einhängeöse mit der Einhängeöse zur Anlage kommt, indem die Stützfläche auf der Einhängeöse aufliegt. Auch bei dieser Ausführungsform ist die erfindungsgemäße Vorrichtung in Querrichtung formschlüssig gegenüber dem Halteabschnitt mit der Fixieröffnung fixiert und in Hochrichtung schwerkraftbedingt vorfixiert.

Bei einer Ausführungsform einer erfindungsgemäßen Vorrichtung mit einer als Haltemittel vorgesehenen Fixieröffnung kann die Fixieröffnung auch so ausgebildet sein, dass sich nach teilweiser oder vollständiger Aufnahme der Einhängeöse keine formschlüssige Verbindung ergibt. Dies ist insbesondere dann der Fall, wenn die Öffnung so ausgebildet ist, dass die erfindungsgemäße Vorrichtung in Querrichtung auf eine Einhängeöse aufgeschoben wird. Dies ist ferner der Fall, wenn die erfindungsgemäße Vorrichtung von oben oder von unten über eine Einhängeöse gestülpt wird und diese nicht ausreichend "umgreift", um einen Formschluss in Querrichtung zu erzielen. Unabhängig von der konkreten Ausgestaltung einer erfindungsgemäßen Vorrichtung hat die Verbindung einer erfindungsgemäßen Vorrichtung mit einer Einhängeöse eines Steigbolzens den Vorteil, dass sehr große, auf die erfindungsgemäße Vorrichtung einwirkende Kräfte, die insbesondere im Falle eines Sturzes auftreten, teilweise dadurch aufgenommen werden können, dass sich der Steigbolzen verbiegt. Zu absorbierende Energie muss daher nicht vollständig von der erfindungsgemäßen Vorrichtung aufgenommen werden, sondern kann teilweise auch von dem Steigbolzen durch Umwandlung in Verformungskräfte aufgenommen werden. Es versteht sich, dass ein verformter Steigbolzen nach einem Unfall ausgetauscht werden sollte.

In einer praktischen Ausführungsform einer erfindungsgemäßen Vorrichtung weist ein als Haltemittel dienender Fixierdorn an seinem freien Ende quer zu seiner Erstreckungsrichtung ein Außenmaß von maximal 30 mm auf. Bevorzugt beträgt das maximale Außenmaß eines Fixierdorns 25 mm, und weiter bevorzugt maximal 22 mm. Weiter bevorzugt weist ein Fixierdorn eine zumindest teilweise kreisförmige Querschnittsform mit einem Durchmesser gemäß den vorstehenden Maßen auf. Als besonders einfaches und kostengünstiges Element für einen Fixierdorn dient ein zylindrischer Stab, dessen Durchmesser vorzugsweise in einem Bereich zwischen 12 mm und 26 mm, weiter bevorzugt in einem Bereich zwischen 16 mm und 22 mm liegt.

In einer weiteren Ausführungsform weist eine als Haltemittel dienende Fixieröffnung eine im Querschnitt c-förmige Form auf. Wie vorstehend bereits angedeutet wurde, ist die c-förmige Form der Fixieröffnung vorzugsweise so auf eine Einhängeöse abgestimmt, dass sich eine in Querrichtung formschlüssige Verbindung zwischen dem Haltemittel und der Einhängeöse ergibt, wenn die erfindungsgemäße Vorrichtung gegenüber der Einhängeöse in einer Fixierungs- und/oder Vorfixierungslage gebracht ist. Die Fixieröffnung ist vorzugsweise so gestaltet, dass sie mehr als 180° der Einhängeöse klauenartig umgreift, so dass ein Formschluss in Querrichtung gebildet ist.

Erfindungsmäßig ist als zusätzliches Haltemittel mindestens eine Öffnung an dem Fixierdorn und/oder an einem anderen Element der Vorrichtung ausgebildet oder angeordnet. Als eine solche Öffnung sind insbesondere Durchgangsöffnungen in einem Gehäuse einer erfindungsgemäßen Vorrichtung, Ösen oder sonstige Elemente zur Durchführung eines Seiles oder eines sonstigen Spannelements zu verstehen. Solche Öffnungen ermöglichen es, eine wie vorstehend beschriebene vorfixierte oder zumindest in eine Solllage gebrachte (und ggf. in dieser Lage mit Muskelkraft oder eine Haltevorrichtung gehaltene) erfindungsgemäße Vorrichtung gegenüber einem Objekt oder einem fest mit der Erde verankerten Fixierpunkt zu verspannen und somit in ihrer relativen Lage zu einer Einhängeöse bzw. einem Steigbolzen zu fixieren. Alternativ oder in Ergänzung dazu kann eine solche Öffnung, insbesondere wenn sie an einem Fixierdorn vorgesehen ist, auch dazu genutzt werden, eine nur schwerkraftbedingte Vorfixierung in Hochrichtung zu einer sicheren, kraftschlüssigen und/oder formschlüssigen Fixierung umzuwandeln. Dazu kann beispielsweise ein Sperrelement so durch die Öffnung geführt werden, dass der Fixierdorn auch in Hochrichtung sicher gegenüber der Einhängeöse fixiert ist.

Die Sicherheit einer Verbindung einer erfindungsgemäßen Vorrichtung mit einer Einhängeöse ist besonders hoch, wenn das Haltemittel sich in Hochrichtung vollständig über die Höhe einer Einhängeöse erstreckt. Dazu kann insbesondere das mindestens eine freie Ende des Fixierdorns derart ausgebildet sein, dass es vollständig durch die Einhängeöse hindurchführbar ist. Sofern alternativ oder in Ergänzung dazu als Haltemittel eine Fixieröffnung vorgesehen ist, entspricht in diesem Fall die Höhe der Fixieröffnung mindestens der Höhe der Einhängeöse.

Die Einsatzmöglichkeiten einer erfindungsgemäßen Vorrichtung werden erweitert, wenn der Fixierdorn zwei freie Enden aufweist, weil dann eine erfindungsgemäße Vorrichtung aus zwei Richtungen gegenüber einer Einhängeöse vorfixiert werden kann. Diesbezüglich wird insbesondere auf die Möglichkeit verwiesen, dass als Fixierdorn ein in einem mittleren Bereich fixierter oder gehaltener Stab zum Einsatz kommt, der ein oberes und ein unteres freies Ende aufweist, wobei der Fixierdorn bei bestimmungsgemäßer relativer Anordnung an einer Einhängeöse vorzugsweise mindestens teilweise in Hochrichtung orientiert ist. In diesem Fall kann eine erfindungsgemäße Vorrichtung mit dem unteren Ende des Fixierdorns von oben und mit dem oberen Ende des Fixierdorns von unten in eine Einhängeöse eingeführt und so vorfixiert bzw. fixiert werden. Dazu muss das jeweilige freie Ende einfach in die Einhängeöse eingeführt werden. Bevorzugt ist es, wenn im Bereich beider freien Enden eine Durchgangsöffnung vorgesehen ist, um nach Einführen eines freien Endes in eine Einhängeöse ein Sperrglied durch die Durchgangsöffnung derart durchführen zu können, dass die Durchgangsöffnung zur formschlüssigen und/oder kraftschlüssigen Fixierung der Vorrichtung in Hochrichtung gegenüber der Einhängeöse genutzt werden kann.

Alternativ oder in Ergänzung zu den vorstehend beschriebenen Durchgangsöffnungen kann an dem mindestens einen freien Ende eines Fixierdorns ein Fixierelement für ein sich quer zur Dornerstreckung erstreckendes oder quer zur Dornerstreckung anordenbares Sperrglied vorgesehen sein. Ein solches Fixierelement kann insbesondere eine geometrische Gestaltung zur Fixierung eines in eine Öffnung einsteckbaren Bolzens, ein über ein Gelenk verbundener Bolzen, der aus einer Hochrichtung in eine Querrichtung verschwenkbar ist, ein Gewinde zum Ein- oder Aufschrauben eines Sperrgliedes in Form eines Endstücks oder eines sich in Querrichtung erstreckenden Bolzens sein.

Die Erfindung betrifft auch ein System aus einer insbesondere wie vorstehend beschriebenen Vorrichtung mit einem Steigbolzen mit einer Einhängeöse. Sämtliche vorstehend in Verbindung mit der Einhängeöse erläuterten Merkmale lassen sich insoweit auch auf ein System aus einer Vorrichtung und einem Steigbolzen mit einer Einhängeöse übertragen, wobei ein als Haltemittel dienender Fixierdorn und/oder eine als Haltemittel dienende Fixieröffnung vorzugsweise zumindest teilweise, vorzugsweise vollständig, komplementär zu der entsprechenden Einhängeöse ausgebildet ist.

Die Erfindung betrifft auch ein Verfahren zur Befestigung einer Vorrichtung zur Aufstiegssicherung an einer Struktur mit Sicherheitssteigsprosse, wobei die Sicherheitssteigsprosse ein Steigbolzen mit einer Einhängeöse ist, wobei das Verfahren folgende Verfahrensschritte umfasst:
a) mindestens teilweises Einführen eines freien Enden eines als Haltemittel an der Vorrichtung befestigten Fixierdorns und/oder Anordnung eines als Haltemittel an der Vorrichtung ausgebildeten Halteabschnitts mit Fixieröffnung derart an einer Einhängeöse, dass die Einhängeöse sich zumindest teilweise innerhalb der Fixieröffnung befindet, und
b) Anordnung eines Sicherungselements derart an dem Haltemittel oder einem anderen Element der Vorrichtung, dass die Vorrichtung durch Kraftschluss und/oder Formschluss zwischen dem genannten Haltemittel und der Einhängeöse an der Einhängeöse befestigt ist, wobei
c) als Sicherungselement in Verbindung mit einem Fixierdorn oder einer Fixieröffnung ein Spannelement derart durch eine an einem Element der Vorrichtung vorgesehene Öffnung geführt und an einem weiteren Verankerungspunkt fixiert ist, dass die Vorrichtung spielfrei gegenüber der Sicherheitssteigsprosse fixiert ist.

Hinsichtlich der vorstehend bereits in Verbindung mit der erfindungsgemäßen Vorrichtung und dem erfindungsgemäßen System beschriebenen Vorteile wird hiermit noch einmal verwiesen.

In einer weiteren praktischen Ausführungsform eines erfindungsgemäßen Verfahrens umfasst dieses weiterhin mindestens einen der nachfolgenden Verfahrensschritt, dass als Sicherungselement in Verbindung mit einem Fixierdorn wird ein Karabinerhaken, ein Sperrbolzen oder ein sonstiges Sperrglied derart im Bereich des freien Endes des Fixierdorns angeordnet, dass der Fixierdorn durch das Sicherungselement formschlüssig in der Einhängeöse fixiert ist.

Eine formschlüssige Fixierung des Fixierdorns insbesondere in Hochrichtung kann beispielsweise durch Drehen eines Sperrglieds um ein Gelenk, durch Durchführung eines Sperrglieds durch eine Öffnung, durch Aufschrauben eines Sperrglieds auf ein freies Ende oder durch Einschrauben eines Sperrglieds in eine Öffnung sowie durch Verrasten eines Sperrglieds im Bereich des freien Endes bewirkt werden.

Unter einem Verankerungspunkt wird vorliegend insbesondere ein Mast oder ein am Boden verankerter Punkt verstanden, der zur Aufnahme hoher Kräfte und Momente, wie sie beim bestimmungsgemäßen Besteigen und einem etwaigen Absturz einer kletternden Person auftreten können, aufnehmen können.

Weitere praktische Ausführungsformen und Vorteile der Erfindung sind nachfolgend im Zusammenhang mit den Zeichnungen beschrieben. Es zeigen:
- Fig. 1 - 5: eine erste Ausführungsform einer erfindungsgemäßen Vorrichtung in verschiedenen Ansichten,
- Fig. 6 - 10: eine zweite Ausführungsform einer erfindungsgemäßen Vorrichtung in verschiedenen Ansichten,
- Fig. 11-15: eine dritte Ausführungsform einer erfindungsgemäßen Vorrichtung in verschiedenen Ansichten und
- Fig. 16-19: eine vierte Ausführungsform einer erfindungsgemäßen Vorrichtung in verschiedenen Ansichten.

Figur 1 zeigt eine erste Ausführungsform einer erfindungsgemäßen Vorrichtung 10 in einer perspektivischen Darstellung. Figur 2 zeigt die Vorrichtung 10 aus Figur 1 in einer Seitenansicht zusammen mit einer Sicherheitssteigsprosse 12 und einem Mast 14, an welchem die Sicherheitssteigsprosse 12 befestigt ist. Figur 3 zeigt die Vorrichtung 10 zusammen mit der Sicherheitssteigsprosse 12 und dem Mast 14 in einer Ansicht von oben. Figur 4 zeigt eine andere Anordnungsmöglichkeit der ersten Ausführungsform einer erfindungsgemäßen Vorrichtung 10 an einer Sicherheitssteigsprosse 12 in einer Seitenansicht, und Figur 5 zeigt die gleiche Anordnung wie in Figur 4 in einer Ansicht von oben.

Bei dem Mast 14 kann es sich insbesondere um einen sich in der Höhe um mehrere Meter erstreckenden Strommasten handeln. In den Figuren 2 bis 5 ist nur der Teil des Masts 14 dargestellt, welcher für die Erläuterung der Erfindung relevant ist.

Bei der Vorrichtung 10 kann es sich insbesondere um eine Vorrichtung handeln, wie sie funktional in DE 10 2010 031 208 A1 beschrieben ist. Hinsichtlich der Funktionen und der Konstruktion einer solchen Vorrichtung 10 im Detail wird auf diese Druckschrift verwiesen. Die Vorrichtung 10 steht jedoch exemplarisch für jede Vorrichtung, die dazu geeignet ist, ein Seil, das zur Sicherung einer an einem Objekt, wie z.B. einem Mast 14, kletternden Person dient, zu führen und automatisch zu blockieren, wenn die Geschwindigkeit des Seils durch die Vorrichtung einen vorgegebenen Grenzwert überschreitet. Diese Funktion kann auf beliebige Art und Weise realisiert werden, insbesondere mittels einer Fliehkraftbremse oder durch eine sensorische Überwachung und eine damit gekoppelte elektronische und/oder mechanische Steuerung.

Wie in den Figuren 2 und 4 zu erkennen ist, wird ein Seil durch die Vorrichtung 10 von unten eingeführt, innerhalb der Vorrichtung 10 umgelenkt und nach oben wieder aus der Vorrichtung 10 herausgeführt. Üblicherweise wird das Seil von einer kletternden Person auf den Boden abgelegt, durch die Vorrichtung 10 geführt und dann zum Aufstieg mit auf ein zu besteigendes Objekt geführt. Um die Höhe eines etwaigen Absturzes zu begrenzen, wird das Seil in regelmäßigen Abständen in weiteren Sicherheitssteigsprossen 12 fixiert.

Wie in den Figuren 2 bis 5 zu erkennen ist, besteht die Sicherheitssteigsprosse 12 im Wesentlichen aus einem zylindrischen Stab 16, welcher an einem ersten Ende 18 mit dem Mast 14 verschraubt ist. Ausgehend von dem ersten Ende 18 weist der zylindrische Stab 16 einen linearen Abschnitt 20 auf und einen sich an den linearen Abschnitt 20 anschließenden, im Bereich eines zweiten Endes 22 ausgebildeten wendelförmigen Abschnitt 24, der sich von dem linearen Abschnitt 20 aus nach oben erstreckt.

Die Oberseite des linearen Abschnitts 20 zwischen dem Mast 14 und dem wendelförmigen Abschnitt 24 dient als Trittfläche 28.

Der wendelförmige Abschnitt 24 weist einen kreisförmigen Innendurchmesser von ca. 26 mm auf.

Wie in den Figuren 1 bis 5 zu erkennen ist, ist an der zum Mast 14 gerichteten Seite der Vorrichtung 10 als ein Haltemittel 30 ein Fixierdorn 32 ausgebildet. In der gezeigten Ausführungsform ist der Fixierdorn 32 zylindrisch ausgebildet und in seinem mittleren Bereich über Klemmbacken 34 fest mit der Vorrichtung 10 verbunden. Die Klemmbacken 34, welche im mittleren Bereich des Fixierdorns 32 eingreifen, die die einzige Verbindung zu der Vorrichtung 10 darstellen, ergeben sich ein oberes freies Ende 36 und ein unteres freies Ende 38. Im Bereich der freien Enden 36, 38 sind Durchgangsöffnungen 40, 42 an dem Fixierdorn 32 in Form von Langlöchern ausgebildet.

In den Figuren 2 und 3 ist eine erste Möglichkeit gezeigt, wie die erste Ausführungsform der erfindungsgemäßen Vorrichtung 10 auf einfache und sichere Art und Weise mit dem wendelförmigen Abschnitt 24, der eine Einhängeöse 44 darstellt, vorfixiert und anschließend gesichert werden kann. Dazu wird der Fixierdorn 32 mit seinem unteren Ende 38 von oben in die Einhängeöse 44 eingeführt, bis eine an der erfindungsgemäßen Vorrichtung 10 ausgebildete Anschlagfläche 46 mit dem oberen Teil der Einhängeöse 44 zur Anlage kommt. Diese Position ist in Figur 2 gut zu erkennen. In dieser Position ist die Vorrichtung 10 in der mit dem Pfeil Q dargestellten Querrichtung formschlüssig festgelegt. In der mit dem Pfeil H dargestellten Hochrichtung ist die erfindungsgemäße Vorrichtung 10 darüber hinaus aufgrund der mit dem Pfeil G dargestellten Schwerkrafteinwirkung schwerkraftbedingt vorfixiert.

Um die erfindungsgemäße Vorrichtung 10 auch in Hochrichtung zusätzlich zu sichern, kann - wie in Figur 2 dargestellt - als ein Sicherungselement 48 insbesondere ein Karabinerhaken 50 geführt und verschlossen werden.

Ein wichtiger Vorteil der in den Figuren 2 und 3 gezeigten Anordnung ist, dass die erfindungsgemäße Vorrichtung 10 zur Vorfixierung lediglich mit ihrem Fixierdorn 32 in die Einhängeöse 44 eingeführt werden muss. Eine kletternde Person muss daher den nicht mehr halten oder ausrichten, um sie anschließend mit einem Karabinerhaken 50 oder einem anderen geeigneten Sicherungselement 48 an der Sicherheitssteigsprosse 12 sichern zu können.

In den Figuren 4 und 5 ist eine zweite Möglichkeit gezeigt, wie die erfindungsgemäße Vorrichtung 10 an einer Einhängeöse 44 befestigt werden kann. Bei dieser Möglichkeit wird das obere Ende 36 des Fixierdorns 32 von unten in die Einhängeöse 44 so weit eingeführt, dass ein als Sicherungselement 48 dienender Karabinerhaken 50 zur sicheren Fixierung der Vorrichtung 10 an der Sicherheitssteigsprosse 12 durch die Durchgangsöffnung 40 geführt werden kann. Sobald dies, wie in Figur 4 dargestellt, erfolgt ist, kann die Vorrichtung 10 losgelassen werden. Sie nimmt schwerkraftbedingt die in Figur 4 gezeigte Lage ein und drückt den Karabinerhaken 50 gegen das obere Ende 36 der Durchgangsöffnung 40.

Die in Verbindung mit den Figuren 4 und 5 beschriebene zweite Verbindungsmöglichkeit einer erfindungsgemäßen Vorrichtung 10 mit einer Sicherheitssteigsprosse 12 hat den Vorteil, dass Kräfte im Falle eines Aufpralls, die über das Seil 26 und die erfindungsgemäße Vorrichtung 10 in die Einhängeöse 44 einleiten nicht von dem als Sicherungselement 48 dienenden Karabinerhaken 50, sondern von einer Anschlagfläche 52 der erfindungsgemäßen Vorrichtung 10 aufgenommen werden. Eine solche Anschlagfläche kann wesentlich robuster ausgeführt werden als der Karabinerhaken 50, da der maximale Durchmesser des Karabinerhakens 50 durch den Innendurchmesser des wendelförmigen Abschnitts 24, d.h. von der Einhängeöse 44, und dem für den Fixierdorn 32 maximal zur Verfügung stehenden Platzes bei der Einführung in die Einhängeöse 44, abhängt.

Vorteilhaft an der ersten Ausführungsform der erfindungsgemäßen Vorrichtung 10 ist auch, dass durch die Art der Verbindung die zwischen dem wendelförmigen Abschnitt 24 und dem Mast 14 zur Verfügung stehende Trittfläche 28 nicht beeinträchtigt wird.

In den Figuren 1, 2 und 4 ist auch zu erkennen, dass an der erfindungsgemäßen Vorrichtung 10 eine parallel zu dem Fixierdorn 32 ausgerichtete und benachbart zu dem Fixierdorn 32 angeordnete Öffnung 54 und eine sich in Querrichtung erstreckende Öffnung 56 ausgebildet sind. Diese Öffnungen 54, 56 können verwendet werden, um die erfindungsgemäße Vorrichtung 10 mithilfe von Spannelementen abzuspannen und die erfindungsgemäße Vorrichtung 10 somit in ihrer Lage eindeutig zu fixieren. Durch ein derartiges Abspannen können Relativbewegungen zwischen der erfindungsgemäßen Vorrichtung 10 und einer Sicherheitssteigsprosse 12 ausgeschlossen oder zumindest weitgehend vermieden werden.

In den Figuren 6 bis 10 ist eine zweite Ausführungsform einer erfindungsgemäßen Vorrichtung 10 gezeigt. In den Figuren 11 bis 15 ist eine dritte Ausführungsform einer erfindungsgemäßen Vorrichtung gezeigt. Und in den Figuren 16 bis 19 ist eine vierte Ausführungsform einer erfindungsgemäßen Vorrichtung gezeigt. Für identische oder zumindest funktionsgleiche Elemente dieser Ausführungsformen werden im Folgenden die gleichen Bezugszeichen verwendet wie in Verbindung mit der ersten Ausführungsform.

In den Figuren 6 und 7 sind Seitenansichten der zweiten Ausführungsform einer erfindungsgemäßen Vorrichtung 10 gezeigt, wobei sich Figur 7 von Figur 6 dadurch unterscheidet, dass verdeckte Elemente durch gestrichelte Linien wiedergegeben sind.

In den Figuren 8 und 9 sind zu den Figuren 6 und 7 korrespondierende Ansichten von oben wiedergegeben, wobei in Figur 9 wiederum verdeckte Elemente durch gestrichelte Linien wiedergegeben sind.

Figur 10 zeigt die in den Figuren 6 bis 9 gezeigte zweite Ausführungsform der erfindungsgemäßen Vorrichtung 10 in einer Ansicht von unten.

Ein grundlegender Unterschied der zweiten Ausführungsform der erfindungsgemäßen Vorrichtung 10 zu der ersten Ausführungsform besteht darin, dass als Haltemittel 30 eine in einem Halteabschnitt 60 ausgebildete, an die Aufnahme der Einhängeöse 44 angepasste Fixieröffnung 62 zur Aufnahme der Einhängeöse 44 ausgebildet ist. Der Halteabschnitt 60 erstreckt sich in der gezeigten Ausführungsform nicht nur über die Einhängeöse 44, sondern auch über die vollständige Trittfläche 28. In der gezeigten Ausführungsform ist die Höhe des Halteabschnitts 60 ferner im Bereich der Einhängeöse 44 und im Bereich der Trittfläche 28 größer gewählt worden als die Höhe der Sicherheitssteigsprosse 12 bzw. des wendelförmigen Abschnitts 24 in dem entsprechenden Bereich des Halteabschnitts 60. In der in den Figuren 6 bis 10 gezeigten Ausführungsform der erfindungsgemäßen Vorrichtung 10 ist der Halteabschnitt 60 als ein aus zwei quaderförmigen Gehäuseteilen 64, 66 zusammengesetztes zur Unterseite hin offenes Gehäuse ausgebildet. Der erste Gehäuseteil 64 ist fest mit einer Gehäusewand der übrigen erfindungsgemäßen Vorrichtung 10 verbunden, insbesondere verschraubt. Der zweite Gehäuseteil 66 ist fest mit dem ersten Gehäuseteil 64 verbunden, insbesondere verschraubt oder verschweißt. Die Gehäuseteile 64, 66 können auch einstückig ausgebildet sein.

Die zur Vorfixierung einer erfindungsgemäßen Vorrichtung, wie sie in den Figuren 6 bis 10 gezeigt ist, muss die erfindungsgemäße Vorrichtung 10 mit ihrem Halteabschnitt 60 lediglich so angeordnet werden, dass die in dem Halteabschnitt 60 ausgebildete Öffnung 62 von oben über die Einhängeöse 44 und die Trittfläche 28 der Sicherheitssteigsprosse 12 geführt wird. Der Halteabschnitt 60 kommt dann zur Anlage und ist in Querrichtung Q formschlüssig mit der Sicherheitssteigsprosse 12 verbunden. In Hochrichtung H ist die erfindungsgemäße Vorrichtung 10 schwerkraftbedingt vorfixiert. Zur endgültigen Fixierung sind als ein erstes Sicherungselement 48 ein Karabinerhaken 50 durch die Öffnung 68 und ein als ein alternatives, zweites Sicherungselement 48 dienender Bolzen 76 durch die Öffnung 70 unterhalb der Sicherheitssteigsprosse 12 geführt.

Wie in Figur 10 erkennbar ist, kann in dem Gehäuseteil 64, welcher zur Aufnahme des wendelförmigen Abschnitts 24 dient, zusätzlich ein Fixierdorn 72 angeordnet sein, dass der Gehäuseteil 64 dadurch relativ zu der Einhängeöse 44 zentriert wird, dass der Fixierdorn 72 durch die Einhängeöse 44 hindurch gesteckt wird. Wenn der Fixierdorn 72 darüber hinaus eine Öffnung 74 im unteren Bereich aufweist, welcher bei vorfixierter erfindungsgemäßer Vorrichtung 10 wie in Figur 10 gezeigt nach unten aus dem wendelförmigen Abschnitt 24 bzw. der Einhängeöse 44 herausragt, kann ein weiterer, als Sicherungselement 48 dienender Karabinerhaken 50 durch den Fixierdorn 72 geführt werden, um die erfindungsgemäße Vorrichtung im Bereich der Einhängeöse 44 zusätzlich zu sichern. Sämtliche, vorstehend beschriebenen Sicherungselemente 48 dienen in der gezeigten Ausführungsform dazu, die Vorrichtung in Hochrichtung formschlüssig festzulegen, wobei die Zahl der Sicherungselemente 48 variieren kann. Die Sicherungselemente 48 müssen lediglich für die Belastungen, die bei bestimmungsgemäßem Gebrauch der Vorrichtung 10 auftreten, ausgelegt sein. In Figur 10 ist auch zu erkennen, dass an dem zweiten Gehäuseteil in der in Hochrichtung parallel zum Mast 14 angeordneten Wand ein Schlitz 78 ausgebildet ist, dessen Maße so gewählt sind, dass der Halteabschnitt 60 der erfindungsgemäßen Vorrichtung über dem linearen Abschnitt 20 der Sicherheitssteigsprosse 12 in die in Figur 7 gut erkennbare Position gebracht werden kann.

In den Figuren 11 und 12 sind Seitenansichten der dritten Ausführungsform einer erfindungsgemäßen Vorrichtung 10 gezeigt, wobei sich Figur 12 von Figur 11 dadurch unterscheidet, dass verdeckte Elemente durch gestrichelte Linien wiedergegeben sind.

In den Figuren 13 und 14 sind zu den Figuren 11 und 12 korrespondierende Ansichten von oben wiedergegeben, wobei in Figur 14 wiederum verdeckte Elemente durch gestrichelte Linien wiedergegeben sind.

Figur 15 zeigt die in den Figuren 11 bis 14 gezeigte dritte Ausführungsform der erfindungsgemäßen Vorrichtung 10 in einer Ansicht von unten.

Die dritte Ausführungsform der erfindungsgemäßen Vorrichtung 10 entspricht im Wesentlichen der in den Figuren 5 bis 9 gezeigten zweiten Ausführungsform mit dem Unterschied, dass der Halteabschnitt 60 nur einen ersten quaderförmigen Gehäuseteil 64 umfasst. Ein zweiter Gehäuseteil (in den Figuren 5 bis 9 mit dem Bezugszeichen 66 versehen) ist nicht vorhanden. Der Gehäuseteil 64 ist - wie bei der zweiten Ausführungsform - hinsichtlich seiner Maße, insbesondere seiner Innenmaße, an die in Form des wendelförmigen Abschnitts 24 ausgebildete Einhängeöse 44 so angepasst, dass er die Einhängeöse 44 umschließt. Damit der Gehäuseteil 64 auch im Bereich des linearen Abschnitts 20 der Sicherheitssteigsprosse 12 in die in Figur 12 gezeigte Position gebracht werden kann, ist wiederum ein entsprechender Schlitz 80 in der sich in Hochrichtung erstreckenden, näher zum Mast 14 angeordneten Wand des Gehäuseteils 64 ausgebildet.

In den Figuren 16 bis 19 ist in schematischer Art und Weise eine vierte Ausführungsform einer erfindungsgemäßen Vorrichtung 10 dargestellt. Auf die Darstellung des Masts 14 und desjenigen Teils der Vorrichtung mit dem Mechanismus zur Seilblockierung wurde in den Figuren 16 bis 19 verzichtet, da es bei dieser Ausführungsform im Wesentlichen um die Anordnung des Halteabschnitts 30 der Vorrichtung 10 relativ zu der Einhängeöse 44 ankommt. Figur 16 zeigt den Halteabschnitt der Vorrichtung 10 in einer Ansicht von oben, Figur 17 in einer Ansicht von der Seite, wobei verdeckte Elemente in gestrichelten Linien dargestellt sind, Figur 18 zeigt eine Ansicht gemäß dem Pfeil XVIII in Figur 17 und Figur 19 zeigt eine Schnittdarstellung gemäß der Linie XIX-XIX in Figur 18.

Die vierte Ausführungsform kommt in ihrem Grundaufbau der dritten Ausführungsform am nächsten. Als Haltemittel 30 ist eine in einem Halteabschnitt 60 ausgebildete, an die Aufnahme der Einhängeöse 44 angepasste Fixieröffnung 62 ausgebildet. Wie in Figur 17 zu erkennen ist, erstreckt sich die Fixieröffnung 62 von der Unterseite des Halteabschnitts 60 bis zu einer Stützfläche 82. Die Fixieröffnung 62 weist eine im Querschnitt c-förmige Form auf (siehe Figur 19) und ist in der gezeigten Ausführungsform so ausgebildet, dass sie die Einhängeöse um mehr als 180° derart umschließen kann, dass in Querrichtung (Q) ein Formschluss zwischen dem Halteabschnitt 30 und der Einhängeöse 44 gebildet ist, wenn der Halteabschnitt in die in den Figuren 16 bis 19 gezeigte Position gebracht ist. In dieser Position ist die erfindungsgemäße Vorrichtung bereits in Querrichtung formschlüssig fixiert. In Hochrichtung (H) ist die Vorrichtung schwerkraftbedingt vorfixiert. Sie kann endgültig insbesondere durch Abspannen mittels Spannelementen erfolgen, die durch nicht gezeigte Öffnungen an der erfindungsgemäßen Vorrichtung 10 und um mindestens einen Verankerungspunkt geführt und verspannt werden. Das Haltemittel 30 erstreckt sich in der vierten Ausführungsform wiederum über die gesamte Höhe der Einhängeöse 44 (vgl. Figuren 17 und 18).

Der Durchmesser D von Fixieröffnungen, insbesondere wie in Figur 19 markiert, ist vorzugsweise mindestens 66 mm, weiter bevorzugt mindestens 70 mm und besonders bevorzugt mindestens 75 mm groß. Bevorzugte Bereiche für den Durchmesser sind 66 mm bis 100 mm, 68 mm bis 90 mm und 70 mm bis 80 mm.

Die in der vorliegenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein. Die Erfindung ist nicht auf die beschriebenen Ausführungsformen beschränkt. Sie kann im Rahmen der Ansprüche und unter Berücksichtigung der Kenntnisse des zuständigen Fachmanns variiert werden.

### Bezugszeichenliste

- 10: Vorrichtung
- 12: Sicherheitssteigsprosse
- 14: Mast
- 16: Stab
- 18: erstes Ende
- 20: linearer Abschnitt
- 22: zweites Ende
- 24: wendelförmiger Abschnitt
- 26: Seil
- 28: Trittfläche
- 30: Haltemittel
- 32: Fixierdorn
- 34: Klemmbacken
- 36: oberes Ende
- 38: unteres Ende
- 40: Durchgangsöffnung
- 42: Durchgangsöffnung
- 44: Einhängeöse
- 46: Anschlagfläche
- 48: Sicherungselement
- 50: Karabinerhaken
- 52: Anschlagfläche
- 54: Öffnung (benachbart zum Fixierdorn)
- 56: Öffnung (erstreckend in Querrichtung)
- 60: Halteabschnitt
- 62: Öffnung (des Halteabschnitts)
- 64: Gehäuseteil
- 66: Gehäuseteil
- 68: Öffnung
- 70: Öffnung
- 72: Fixierdorn (im Gehäuseteil zur Aufnahme des wendlf. Abschnitts)
- 74: Öffnung
- 76: Bolzen
- 78: Schlitz
- 80: Schlitz
- 82: Stützfläche

## Patentansprüche

1. Vorrichtung zur Sicherung einer an einem Objekt mit mindestens einer Sicherheitssteigsprosse (12) kletternden Person mit einem von der kletternden Person mitzuführenden losen Seil (26), wobei die Sicherheitssteigsprosse (12) ein Steigbolzen mit Einhängeöse (44) ist, umfassend
a) mindestens ein Haltemittel (30) zum Fixieren der Vorrichtung (10) an dem Objekt in einer vorgegebenen Position,
b) eine konstruktive Gestaltung, die es ermöglicht, das Seil (26) von unten in die in der vorgegebenen Position fixierte Vorrichtung (10) einzuführen und nach oben herauszuführen,
c) einen Mechanismus, der eine automatische Blockierung des Seils (26) bewirkt, wenn die Geschwindigkeit des Seils (26) durch die Vorrichtung (10) einen vorgegebenen Grenzwert überschreitet, wobei
d) als Haltemittel (30) mindestens ein Fixierdorn (32) mit mindestens einem freien Ende (18, 22, 36, 38) zur Vorfixierung der Vorrichtung (10) an der Einhängeöse (44) durch mindestens teilweises Einführen des freien Endes (18, 22, 36, 38) in die Einhängeöse (44) vorgesehen ist, wobei der als Haltemittel (30) dienende Fixierdorn (32) an seinem freien Ende (18, 22, 36, 38) quer zu seiner Erstreckungsrichtung ein Außenmaß von maximal 30 mm aufweist und/oder
e) als Haltemittel (30) eine in einem Halteabschnitt (60) ausgebildete, an die Aufnahme der Einhängeöse (44) angepasste Fixieröffnung (62) zur mindestens teilweisen Aufnahme der Einhängeöse (44) vorgesehen ist, wobei die als Haltemittel (30) dienende Fixieröffnung (62) eine im Querschnitt c-förmige Form aufweist
und wobei als zusätzliches Haltemittel (30) mindestens eine Öffnung (54, 56) an dem Fixierdorn (32) und/oder an einem anderen Element der Vorrichtung (10) ausgebildet oder angeordnet ist.

2. Vorrichtung nach dem vorstehenden Anspruch, **dadurch gekennzeichnet, dass** das Haltemittel (30) sich in Hochrichtung vollständig über Höhe einer Einhängeöse (44) erstreckt

3. Vorrichtung nach einem oder mehreren der vorstehenden Ansprüche, **dadurch gekennzeichnet, dass** der Fixierdorn (32) im Bereich des mindestens einen freien Endes (18, 22, 36, 38) eine Durchgangsöffnung (40, 42) aufweist.

4. Vorrichtung nach einem oder mehreren der vorstehenden Ansprüche, **dadurch gekennzeichnet, dass** der Fixierdorn (32) zwei freie Enden (36, 38) aufweist und im Bereich beider freien Enden (36, 38) eine Durchgangsöffnung (40, 42) aufweist.

5. Vorrichtung nach einem oder mehreren der vorstehenden Ansprüche, **dadurch gekennzeichnet, dass** an dem mindestens einen freien Ende (36, 38) eines als Haltemittel (30) dienenden Fixierdorns (32) ein Fixierelement für ein sich quer zur Dornersteckung erstreckendes oder quer zur Dornersteckung anordenbares Sperrglied vorgesehen ist.

6. System aus einer Vorrichtung (10) nach einem der vorstehenden Ansprüche und einem Steigbolzen mit einer Einhängeöse (44).

7. Verfahren zur Befestigung einer Vorrichtung (10) zur Aufstiegssicherung an einer Struktur mit Sicherheitssteigsprosse (12), wobei die Sicherheitssteigsprosse (12) ein Steigbolzen mit einer Einhängeöse (44) ist, mit folgenden Verfahrensschritten:
a) mindestens teilweises Einführen eines freien Endes (18, 22, 36, 38) eines als Haltemittel (30) an der Vorrichtung (10) befestigten Fixierdornes (72) und/oder Anordnung einer als Haltemittel (30) an der Vorrichtung (10) ausgebildeten Halteabschnitts (60) mit Fixieröffnung (62) derart an einer Einhängeöse (44), dass die Einhängeöse (44) sich zumindest teilweise innerhalb der Fixieröffnung (62) befindet, und
b) Anordnung eines Sicherungselements (48) derart an dem Haltemittel (30) oder einem anderen Element der Vorrichtung (10), dass die Vorrichtung (10) durch Kraftschluss und/oder Formschluss zwischen dem genannten Haltemittel (30) und der Einhängeöse (44) an der Einhängeöse (44) befestigt ist, wobei
c) als Sicherungselement (48) in Verbindung mit einem Fixierdorn (32) oder einer Fixieröffnung (54, 56, 62, 64) ein Spannelement derart durch eine an einem Element der Vorrichtung (10) vorgesehene Öffnung (68, 70) geführt und an einem weiteren Verankerungspunkt fixiert ist, dass die Vorrichtung (10) spielfrei gegenüber der Sicherheitssteigsprosse (12) fixiert ist.

8. Verfahren nach dem vorstehenden Anspruch, **dadurch gekennzeichnet, dass**
als Sicherungselement (48) in Verbindung mit einem Fixierdorn (32) ein Karabinerhaken (50), ein Sperrbolzen oder ein sonstiges Sperrglied derart im Bereich des freien Endes (18, 22, 36, 38) des Fixierdornes (32) angeordnet wird, dass der Fixierdorn (32) durch das Sicherungselement (48) formschlüssig in der Einhängeöse (44) fixiert ist.

## Claims

1. Device for securing a person climbing an object comprising at least one safety climbing rung (12), the device including a non-fixed rope (26) to be carried by the climbing person, wherein the safety climibing rung (12) is a climbing bolt having a suspension eye (44), comprising:
a) at least one retaining means (30) for fixing the device (10) to an object in a predetermined position,
b) a constructive design allowing to introduce the rope (26) from below into the device (10) fixed in the predetermined position and to guide it upward out of the device,
c) a mechanism causing automatic locking off of the rope (26) when the speed of the passage of the rope (26) through the device (10) exceeds a predetermined threshold, wherein
d) at least one fixing mandrel (32) having at least one free end (18, 22, 36, 38) for pre-fixing the device (10) to the suspension eye (44) by at least partially introducing the free end (18, 22, 36, 38) into the suspension eye (44) is provided as retaining means (30), wherein the fixing mandrel (32) serving as retaining means (30) has a maximum external dimension of 30 mm at its free end (18, 22, 36, 38) transverse to its direction of extension and/or
e) a fixing opening (62) formed in a retaining portion (60), adapted to receive the suspension eye (44) for at least partially receiving the suspension eye (44) is provided as retaining means (30), wherein the fixing opening (62) serving as retaining means (30) has a c-shaped cross section,
and wherein at least one opening (54, 56) is formed or arranged on the fixing mandrel (32) and/or on another element of the device (10) as additional retaining means (30).

2. Device according to the preceding claim, **characterized in that** in the vertical direction, the retaining means (30) extends completely above a suspension eye (44).

3. Device according to one or several of the preceding claims, **characterized in that** the fixing mandrel (32) has a passage opening (40, 42) in the region of the at least one free end (18, 22, 36, 38).

4. Device according to one or several of the preceding claims, **characterized in that** the fixing mandrel (32) has two free ends (36, 38) and has a passage opening (40, 42) in the regions of each of the two free ends (36, 38).

5. Device according to one or several of the preceding claims, **characterized in that** at the at least one free end (36, 38) of a fixing mandrel (32) serving as retaining means (30), a fixing element for a locking element extending transversely to the direction of extension of the mandrel or arrangeable transversely to the direction of extension of the mandrel is provided.

6. System comprising a device (10) according to one of the preceding claims and a climbing bolt having a suspension eye (44).

7. Method for fastening a device (10) for securing ascent at a structure having a safety climbing rung (12), wherein the safety climbing rung (12) is a climbing bolt having a suspension eye (44), comprising the following method steps:
a) at least partially introducing a free end (18, 22, 36, 38) of a fixing mandrel (72) fastened at the device (10) as a retaining means (30) and/or arranging a retaining portion (60) having a fixing opening (62) and formed on the device (10) as a retaining means (30) at a suspension eye (44) such that the suspension eye (44) is located at least partially within the fixing opening (62), and
b) arranging a securing element (48) at the retaining means (30) or at another element of the device (10) such that the device (10) is fastened by force fit and/or by form fit at the suspension eye (44) between said retaining means (30) and the suspension eye (44),
wherein
c) as a securing element (48) in conjunction with a fixing mandrel (62) or a fixing opening (54, 56, 62, 64), a tensioning element is guided through an opening (68, 70) provided on an element of the device (10) and is fixed to another anchoring point such that the device (10) is fixed free of play with respect to the safety climbing rung (12).

8. Method according to the preceding claim, **characterized in that** as a securing element (48) in conjunction with a fixing mandrel (32), a carabiner (50), a locking pin or other locking element is arranged in the region of the free end (18, 22, 36, 38) of the fixing mandrel (32) such that the fixing mandrel (32) is fixed by the securing element (48) in a form-fitting manner in the suspension eye (44).

## Revendications

1. Dispositif d'assurage d'une personne, grimpant sur un objet avec au moins un barreau de sécurité (12), à l'aide d'une corde lâche (26) devant être portée par la personne en train de grimper, dans lequel le barreau de sécurité (12) est une broche d'escalade munie d'un oeillet d'accrochage (44), comprenant
a) au moins un moyen de retenue (30) pour immobiliser le dispositif (10) au niveau de l'objet dans une position prédéterminée,
b) une structure permettant d'insérer la corde (26) par le bas dans le dispositif (10) immobilisé dans la position prédéterminée et de la faire sortir vers le haut,
c) un mécanisme qui provoque un blocage automatique de la corde (26) lorsque la vitesse de la corde (26) à travers le dispositif (10) dépasse une limite prédéterminée,
dans lequel
d) au moins un mandrin d'immobilisation (32) avec au moins une extrémité libre (18, 22, 36, 38) est prévu en tant que moyen de retenue (30) pour pré-immobiliser le dispositif (10) sur l' oeillet d'accrochage (44) grâce à une insertion au moins partielle de l'extrémité libre (18, 22, 36, 38) dans l'oeillet d'accrochage (44), dans lequel le mandrin d'immobilisation (32) servant de moyen de retenue (30) présente, de manière transversale par rapport à sa direction d'extension, une dimension extérieure maximale de 30 mm au niveau de son extrémité libre (18, 22, 36, 38) et/ou
e) une ouverture d'immobilisation (62) formée dans une section de retenue (60) et conçue pour recevoir l'oeillet d'accrochage (44) est prévue en tant que moyen de retenue (30) pour une réception au moins partielle de l'oeillet d'accrochage (44), dans lequel l'ouverture d'immobilisation (62) servant de moyen de retenue (30) présente une forme de C en coupe transversale
et dans lequel au moins une ouverture (54, 56) est formée ou agencée sur le mandrin d'immobilisation (32) et/ou sur un autre élément du dispositif (10) en tant que moyen de retenue (30) supplémentaire.

2. Dispositif selon la revendication précédente, **caractérisé en ce que** le moyen de retenue (30) s'étend dans la direction verticale complètement au-dessus de la hauteur d'un oeillet d'accrochage (44).

3. Dispositif selon l'une quelconque ou plusieurs des revendications précédentes, **caractérisé en ce que** le mandrin d'immobilisation (32) présente une ouverture de passage (40, 42) dans la région de la au moins une extrémité libre (18, 22, 36, 38).

4. Dispositif selon l'une quelconque ou plusieurs des revendications précédentes, **caractérisé en ce que** le mandrin d'immobilisation (32) présente deux extrémités libres (36, 38) et présente une ouverture de passage (40, 42) dans la région des deux extrémités libres (36, 38).

5. Dispositif selon l'une quelconque ou plusieurs des revendications précédentes, **caractérisé en ce qu'**un élément d'immobilisation destiné à un élément de blocage s'étendant de manière transversale par rapport à l'extension de mandrin ou pouvant être agencé de manière transversale par rapport à l'extension de mandrin est prévu au niveau de la au moins une extrémité libre (36, 38) d'un mandrin d'immobilisation (32) servant de moyen de retenue (30).

6. Système constitué d'un dispositif (10) selon l'une quelconque des revendications précédentes et d'une broche d'escalade munie d'un oeillet d'accrochage (44).

7. Procédé de fixation d'un dispositif (10) à une structure avec un barreau de sécurité (12) en vue d'un assurage d'ascension, dans lequel le barreau de sécurité (12) est une broche d'escalade munie d'un oeillet d'accrochage (44), comportant les étapes de procédé ci-dessous consistant à :
a) insérer au moins partiellement une extrémité libre (18, 22, 36, 38) d'un mandrin d'immobilisation (72) fixé au dispositif (10) en tant que moyen de retenue (30) et/ou agencer une section de retenue (60), formée en tant que moyen de retenue (30) sur le dispositif (10), avec son ouverture d'immobilisation (62) sur un oeillet d'accrochage (44) de telle manière que l'oeillet d'accrochage (44) se trouve au moins partiellement à l'intérieur de l'ouverture d'immobilisation (62), et
b) agencer un élément d'assurage (48) sur le moyen de retenue (30) ou un autre élément du dispositif (10) de telle manière que le dispositif (10) est fixé à l'oeillet d'accrochage (44) par serrage mécanique et/ou complémentarité de forme entre ledit moyen de retenue (30) et l'oeillet d'accrochage (44),
dans lequel
c) un élément de serrage est guidé, en tant qu'élément d'assurage (48) en liaison avec un mandrin d'immobilisation (32) ou une ouverture d'immobilisation (54, 56, 62, 64), à travers une ouverture (68, 70) prévue sur un élément du dispositif (10) et est immobilisé au niveau d'un autre point d'ancrage de telle manière que le dispositif (10) est immobilisé contre le barreau de sécurité (12) sans présence de jeu.

8. Procédé selon la revendication précédente, **caractérisé en ce que**
un mousqueton (50), une broche de blocage ou un autre organe de blocage est agencé dans la région de l'extrémité libre (18, 22, 36, 38) du mandrin d'immobilisation (32) en tant qu'élément d'assurage (48) en liaison avec un mandrin d'immobilisation (32) de telle manière que le mandrin d'immobilisation (32) est immobilisé dans l'oeillet d'accrochage (44) par complémentarité de forme grâce à l'élément d'assurage (48).
